# EUROPÄISCHE PATENTSCHRIFT

(11) **EP 0 444 117 B1**
(45) Veröffentlichungstag und Bekanntmachung des Hinweises auf die Patenterteilung: **24.03.1993**
(21) Anmeldenummer: 90900124.0
(22) Anmeldetag: 17.11.1989
(51) Int. Cl.: B65D 5/46, B65D 5/44, B65D 5/66, B65D 5/42

(54) **BEHÄLTER**
CONTAINER
RECIPIENT

(30) Priorität: 18.11.1988 DE 8814572 U; 06.06.1989 DE 8906919 U; 15.08.1989 DE 8909728 U; 15.08.1989 DE 8909729 U
(43) Veröffentlichungstag der Anmeldung: 04.09.1991
(73) Patentinhaber: Roepke, Gustav A., D-22761 Hamburg (DE)
(72) Erfinder: Roepke, Gustav A., D-22761 Hamburg (DE)
(86) Internationale Anmeldenummer: EP8901388
(87) Internationale Veröffentlichungsnummer: WO9005678

(56) Entgegenhaltungen:
- GB-A- 730 808
- US-A- 2 013 874
- US-A- 2 216 299
- US-A- 3 178 093
- US-A- 4 037 777

## Beschreibung

Die Erfindung bezieht sich auf einen Behälter zum Transport von Gegenständen; vorzugsweise einen aus Wellpappe gebildeten Umzugskarton gemäß Oberbegriff des Patentanspruchs.

Bei Umzugskartons können je nach dem, was in einem Karton transportiert werden soll, erhebliche Beanspruchungen der Wellpappe auftreten. Wenn beispielsweise Bücher oder Schallplatten transportiert werden, ist mit Gewichten in der Größenordnung von 200 N zu rechnen, wobei diese Lasten in einem Faltkarton mit einem Volumen von 40 l auftreten. Es liegt auf der Hand, daß diese Beanspruchungen nicht gleichmäßig auf das Material des Faltkartons einwirken, sondern, daß es bestimmte Stellen gibt, wo erhebliche Lastspitzen auftreten.

Bei einem bekannten Behälter (US-A-4 037 777) sind die Stirnwande jeweils mit einem über eine Falzlinie angebrachten Verlängerungsteil verbunden. Ein innerer, teilweise herausgestanzter Teil des Verlängerungsteils ist seinerseits mit einem teilweise herausgestanztem Laschenteil versehen,der als Verstärkung durch das Griffloch des Kartons eingeführt wird, wodurch nur eine geringe Verbesserung der Eigenschaften des Behälters erreicht werden kann.

Die Aufgabe der Erfindung ist einen günstigeren Kraftfluß von der tragenden Hand auf die Stirnwand zu erreichen und zugleich die Belastung der Hand zu verringern.

Erreicht wird dies durch die in dem Anspruch angegebenen Merkmale. Durch das zweimalige Umlegen des Verlängerungsteils bei einer Ausführungsform der Erfindung wird im Bereich des Grifflochs im Vergleich zu bekannten Behältern eine breitere Auflagefläche realisiert, die etwa die Breite des Handgriffs eines Koffers hat. Dadurch tritt keine Abschnürung am Handballen bzw. Fingerwurzelbereich des Trägers auf und es wird zugleich beim Tragen des Behälters ein günstigerer Kraftfluß von der Hand über das Griffloch und den Laschenteil auf den Behälter erreicht (Krempelgriff).

Als Material für den Faltkarton gemäß der Erfindung kommt in Frage Well- und Vollpappe, entsprechende Kunststoffe oder Werkstoffkombinationen.

Die Erfindung wird nachstehend an Hand der Zeichnung beispielsweise näher erläutert.
Fig. 1 zeigt eine schaubildliche Ansicht eines Behälters gemäß der Erfindung.
Fig. 2 zeigt in vergrößertem Maßstab eine Einzelheit im Bereich des Griffloches eines Behälters gemäß der vorliegenden Erfindung.

In Figur 1 ist ein Behälter gemäß der Erfindung gezeigt, und zwar ein Wellpappkarton, der beispielsweise auch bei Umzügen für den Transport von Büchern eingesetzt werden kann. Der Behälter wird in der üblichen Art und Weise aus einem Kartonzuschnitt durch Falzen gebildet.

Entsprechend weist der Behälter an seinen kleinen Seitenwänden, nämlich den Stirnwandteilen 10, jeweils ein Griffloch 11 auf. Der Stirnwandteil 10 ist durch eine Falzlinie 12 begrenzt, wie dies bei Wellpappkartons üblich ist. Der Stirnwandteil ist über die Falzlinie 12 hinaus verlängert und weist zwei im wesentlichen gleichgroße Teile 13 und 16 auf, die durch eine zusätzliche Falzlinie 14 voneinander getrennt sind. In dem mittleren Bereich des Verlängerungsteils, und zwar im Bereich der zusätzliche Falzlinie 14, befindet sich ein Laschenteil 17. Dieser wird durch Vorstanzen an drei Begrenzungslinien gebildet, wobei die vierte Begrenzungslinie lediglich eine Falzlinie 18 darstellt.

Fig. 2 zeigt wie der Seitenteil 16 um 180° um die Falzlinie 14 gelegt wird, wobei der Seitenteil 13 ebenfalls um 180° verschwenkt wird. Der Laschenteil 17 wird dann aus der eigentlichen Öffnung herausgerückt und in das Griffloch 11 eingeführt. Dieser Zustand ist kurz vor seiner Beendigung dargestellt, und es ist ersichtlich, daß durch diese Ausbildung des Griffloches und des Laschenteils 17 eine höhere mechanische Festigkeit des Umzugskartons erreicht wird und zur gleichen Zeit ein bequemeres Tragen des Umzugskartons durch die breite Auflagefläche erzielt wird.

Der Laschenteil 17 kann auch an dem Seitenwandteil 10 im Bereich des Grifflochs ausgebildet sein, um die in Fig. 2 gezeigte Funktion zu übernehmen,

## Patentansprüche

1. Behälter zum Transport von Gegenständen; vorzugsweise ein aus Wellpappe gebildeter sogenannter Umzugskarton für Bücher; dessen vier Seitenwände zu einem geschlossenen Ring verbunden sind, wobei an einander gegenüberliegenden Stirnwandteilen (10) des Behälters jeweils ein Griffloch (11) ausgebildet ist, in das ein aus einem über eine erste Falzlinie (12) angebrachten Verlängerungsteil des Stirnwandteils teilweise herausgestanzter und gefalzter Laschenteil (17) hineingeführt worden ist, dadurch gekennzeichnet, daß der Verlängerungsteil aus zwei im wesentlichen gleichgroßen Seitenteilen (13, 16) besteht, die durch eine zusätzliche Falzlinie (14) voneinander getrennt sind, wobei der äußere Seitenteil (16) um etwa 180° um die zusätzliche Falzlinie (14) umgelegt ist, und der innere Seitenteil (13) ebenfalls um etwa 180° um die erste Falzlinie (12) umgelegt ist, und daß nach dem Umlegen die zusätzliche Falzlinie (14) im Bereich des zugehörigen Grifflochs (11) angeordnet ist (Figur 1).

## Claims

1. Container for transporting objects; in particular a "removal box" made of corrugated cardboard for books; the four side walls of the same are joined to form a continuous ring, there being in each of the opposed end wall sections (10) of the container a gripping hole (11) into which a tab (17) is inserted which is partially stamped and folded from an extension of the end wall section, which extension is attached to the end wall via a first folding line (12), characterized by the fact that the extension consists of two side portions (13, 16) of essentially equal size which are separated from one another by an additional folding line (14), the outer side portion (16) being folded back by approximately 180° about the additional folding line (14) and the inner side portion (13) being folded back also by approximately 180° about the first folding line (12), and by the fact that after such folding back the additional folding line (14) is located in the vicinity of the respective gripping hole (11) (Figure 1).

## Revendications

1. Caisse pour le transport d'objets; de préférence un carton de déménagement en carton ondulé pour transporter des livres, dont les quatre parois latérales sont réunies pour former un cercle fermé. Sur chacun des deux côtés étroits de la caisse qui se font face (10) se trouve un trou servant de poignée, dans lequel est introduite une languette en partie découpée et repliée (17), formée dans le pan prolongeant le côté étroit du carton au-delà d'une première pliure (12). La caractéristique du carton étant que le pan prolongeant le côté étroit du carton est composé de deux parties de grandeur à peu près égale (13, 16), séparées l'une de l'autre par une pliure supplémentaire (14), la partie extérieure (16) étant repliée à environ 180° sur la pliure supplémentaire (14) et la partie intérieure (13) étant elle aussi repliée à environ 180° sur la première pliure (12), et que la pliure supplémentaire (14) se retrouve après le pliage dans la zone du trou formant la poignée (11). (Figure 1)
